# FASCICULE DE BREVET EUROPEEN

(11) **EP 1 370 116 B1**
(45) Date de publication et mention de la délivrance du brevet: **07.05.2008**
(21) Numéro de dépôt: 03356081.4
(22) Date de dépôt: 27.05.2003
(51) Int. Cl.: H05B 3/06, H05B 3/44

(54) **Element chauffant simplifié pour grille-pain**
Vereinfachtes Heizelement für elektrischen Brotröster
Simplified heating element for electric toaster

(30) Priorité: 05.06.2002 FR 0206976
(43) Date de publication de la demande: 10.12.2003
(73) Titulaire: SEB S.A., 69130 Ecully (FR)
(72) Inventeur: Sylvain, Thiriat, 88120 Cleurie (FR)
(74) Mandataire: Kiehl, Hubert

(56) Documents cités:
- DE-U- 9 007 326
- GB-A- 2 336 750
- PATENT ABSTRACTS OF JAPAN vol. 1996, no. 08, 30 août 1996 (1996-08-30) & JP 08 111280 A (GOU SHOJI KK), 30 avril 1996 (1996-04-30)

## Description

La présente invention se rapporte au domaine des appareils électriques de cuisson de type grille-pain et vise plus particulièrement à la simplification des éléments chauffants tubulaires utilisés dans de tels appareils.

On connaît déjà, dans des grille pain, des éléments chauffants composés d'un tube en matière thermiquement résistant, électriquement isolant et transparent aux longueurs d'ondes émises par le conducteur résistif inséré dans ce tube. Ce conducteur résistif est relié à des connexions rigides et électriquement conductrices, ces dernières étant immobilisées aux extrémités du tube par deux perles réalisées en matière électriquement isolante et thermiquement résistante. Ces perles assurent le maintien du sous-ensemble élément chauffant sur les montants du bâti du grille-pain. Par ailleurs, elles centrent les connexions par rapport au tube, ce centrage étant indispensable afin de permettre un soudage aisé en automatique de la connexion sur le fil d'alimentation électrique.

Le sous-ensemble ainsi réalisé comporte donc six pièces : un tube, un conducteur résistif, deux perles et deux connexions.

Une amélioration de ce dispositif est connue par le document GB 2336750, où le fil métallique servant de connecteur présente une pliure prenant appui sur l'extrémité du tube et coopérant avec la perle pour le maintien du fil.

Il est également connu, par le document DE9007326, un élément chauffant tubulaire dans lequel est logé un élément résistif en spirale. Un connecteur est relié à au moins trois spires terminales de l'élément résistif. Toutefois, le connecteur ne limite que le mouvement longitudinal du fil, et n'a pas de vocation à limiter le mouvement radial de l'élément résistif. Un tel mouvement est en effet impossible, puisque l'élément résistif est bobiné selon un diamètre voisin du diamètre intérieur du tube.

Le but de la présente invention est de simplifier la réalisation d'un tel sous-ensemble, en diminuant le nombre de pièces, pour ainsi réduire le coût du sous-ensemble élément chauffant pour un grille-pain ou un toaster.

On connaît également, par le document GB 2336750, un élément chauffant tubulaire comprenant un conducteur en spirale ainsi qu'un connecteur sous la forme d'une tige, où le tube, par un poinçonnement adéquat dirigé vers l'intérieur, vient se resserrer sur le fil afin de l'immobiliser.

Une telle pratique est toutefois délicate à mettre en oeuvre industriellement et fragilise le tube.

La présente invention est atteinte à l'aide d'un élément chauffant pour appareil de cuisson électrique comportant un tube de section constante à l'intérieur duquel est logé un conducteur résistif spiralé, ledit tube comportant au moins un moyen de stabilisation du conducteur à l'intérieur du tube consistant en un fil métallique rigide dont l'une des extrémités est reliée, à l'intérieur du tube, à l'une des extrémités du conducteur résistif, et dont l'autre extrémité débouche à l'extérieur du tube, ledit fil étant plié de telle manière à présenter au moins deux branches parallèles au tube, caractérisé en ce que lesdites branches jouxtent la paroi interne du tube.

En reliant l'une des extrémités du conducteur résistif à un fil métallique conformé, par pliage, à la forme interne du tube, ledit tube étant de diamètre sensiblement uniforme, on réalise, non seulement la fonction de connecteur électrique, mais également la fonction de maintien transversal du conducteur résistif, puisque le fil est bloqué transversalement dans le tube. Une telle opération de pliage peut être facilement automatisée, ce qui assure un coût très faible pour cette fonction.

Une telle réalisation, en amenant le fil métallique vers la paroi interne du tube, évite toute action sur le tube et réduit, de la sorte, les risques de casse résultant d'une telle opération.

Selon un mode de réalisation, le fil métallique est plié en présentant deux branches jouxtant la paroi interne du tube, lesdites branches étant disposées selon un diamètre du tube, ce qui limite tout débattement transversal du fil et donc du conducteur résistif.

Selon un mode préféré de réalisation, le fil métallique est plié en présentant trois branches jouxtant la paroi interne du tube, lesdites branches étant disposées sensiblement équidistantes les unes des autres. En définissant trois points d'appui du fil métallique sur la paroi interne du tube, la stabilité du fil est améliorée, ainsi que la rigidité du connecteur ainsi élaboré.

Avantageusement, le fil comporte, à l'extérieur du tube, une zone pliée transversalement audit tube, ladite zone pliée étant susceptible de prendre appui sur l'une des extrémités du tube, afin de bloquer le fil dans un sens de translation selon l'axe du tube.

En réalisant un pliage du fil transversalement au tube, on réalise une extension radiale du fil par rapport au tube, ce qui permet d'obtenir une zone d'appui du fil sur l'une des extrémités du tube. On obtient ainsi, par pliages successifs, les fonctions, non seulement de connecteur électrique entre le conducteur résistif et le circuit d'alimentation électrique de l'appareil, mais également le maintien latéral dudit conducteur ainsi que son blocage selon une direction de translation à l'intérieur du tube.

De plus, un tel pliage peut être réalisé automatiquement sur des machines à coulisseaux multiples, sans perte de matière, ce qui réduit considérablement le coût d'un tel connecteur perfectionné.

Selon l'un des modes de mise en oeuvre de l'invention, l'élément chauffant comporte, à chaque extrémité du conducteur résistif, un moyen de stabilisation tel que précédemment décrit, ce qui permet de réduire considérablement les coûts d'un tel sous-ensemble.

Selon un autre mode de mise en oeuvre de l'invention, l'une des extrémités du conducteur résistif comporte un moyen de stabilisation tel que précédemment décrit, tandis que l'autre extrémité du conducteur résistif est liée à une extrémité d'un connecteur électrique dont l'autre extrémité débouche, à l'extérieur du tube, à travers une perle en étant immobilisée en translation par vrillage ou déformation au delà de ladite perle.

Ainsi, sur l'extrémité du tube comportant le fil plié tel que précédemment décrit, la perle de maintien et de centrage du conducteur résistif peut être supprimée.

Un autre but de la présente invention vise également à la réalisation d'un grille-pain comportant un bâti délimitant au moins une chambre de chauffe, ainsi que des éléments chauffants s'étendant à l'intérieur dudit bâti, caractérisé en ce que au moins l'un des éléments chauffants est conforme à l'une des caractéristiques précédemment énoncées.

Selon un mode de préféré de réalisation d'un grille-pain mettant en oeuvre la présente invention, un conducteur résistif d'au moins l'un des éléments chauffants comporte un moyen de stabilisation tel que précédemment décrit à l'une de ses extrémités, tandis que l'autre extrémité du conducteur résistif est liée à une extrémité d'un connecteur électrique dont l'autre extrémité débouche, à l'extérieur du tube, à travers une perle en étant immobilisée en translation par vrillage ou déformation au delà de ladite perle, ledit élément chauffant étant disposé sur des encoches prévues sur deux montants du bâti du grille-pain, l'un des montants disposant d'un crochet de retenue de la perle utilisée.

La présente invention sera mieux comprise à l'aide de la description qui va suivre, en référence aux figures annexées, parmi lesquelles :
- la figure 1 est une vue en coupe simplifiée d'une partie d'un bâti de grille-pain au niveau d'un élément chauffant selon la présente invention
- les figures 2 et 3 sont des vues en perspective d'un détail de l'invention selon un mode préféré de réalisation,
- la figure 4 est une vue en coupe radiale de la réalisation présentée à la figure 3,
- la figure 5 présente une vue en coupe d'un mode particulier de liaison d'un élément chauffant selon la présente invention avec une paroi du bâti d'un grille-pain.

Tel que présenté figure 1, le sous-ensemble élément chauffant 1 comporte un tube 2 transparent dans l'infrarouge, par exemple de type quartz, à l'intérieur duquel est logé un conducteur résistif 4 sous la forme d'un fil spiralé. Selon l'invention, à l'une des extrémités 10 de l'élément chauffant 1, l'extrémité 12 du conducteur électrique est intimement liée, par exemple par soudage, à un fil rigide 14 se prolongeant à l'extérieur du tube où il est lié à une barrette de connexion 16 fixée sur le circuit électronique permettant l'alimentation électrique de l'élément chauffant.

Le fil rigide 14 est réalisé en acier ou autre matière permettant le passage du courant, dans un diamètre proche de 1 mm. En référence aux figures 2, 3 et 4, le fil rigide 14 comporte plusieurs pliures de telle manière à notamment présenter trois branches 144 sensiblement parallèles. Tel qu'il est bien visible figure 4, les trois branches 144 sont attenantes à la paroi interne du tube 2 et sont sensiblement équidistantes les unes des autres, c'est à dire que vue selon une coupe radiale du tube 2, elles sont disposées à 120° sur un cercle. Cette disposition permet d'éviter tout mouvement transversal de la connexion, ce qui assure également le maintien transversal du conducteur résistif.

L'extrémité 142 du fil 14, reliée à l'extrémité 12 du conducteur résistif 4 est centrée par rapport aux trois branches 144, par un pli de recentrage 145 judicieux de l'une des branches 144. Ceci permet d'assurer un centrage efficace du conducteur résistif dans le tube, et évite notamment que ce dernier ne vienne en contact avec les parois du tube 2.

De même l'autre extrémité 146 du fil 14 est centrée par rapport aux trois branches 144, par un pli 147 approprié.

Ainsi, quelle que soit la position des trois branches 144, les extrémités 142 et 146 seront toujours centrées, ce qui favorise l'automatisation des soudures du conducteur résistif, d'une part au fil 14, et d'autre part à la barrette de connexion 16.

Par ailleurs, le fil 14 comporte également une zone de pli 148 sensiblement perpendiculaire aux branches 144, ledit pli étant défini à l'extérieur du tube 2 et constituant une zone d'appui du fil sur l'extrémité du tube 2. Un tel appui permet ainsi de bloquer la connexion dans l'un des deux sens de translation selon l'axe du tube.

On obtient ainsi quatre zones distinctes remplissant chacune une fonction particulière:
- un appui du fil 14 sur la tranche de l'extrémité du tube 2 par la zone de pli 148,
- une zone de soudure ou de fixation du fil 14 à la barrette 16 d'alimentation électrique par la branche 146,
- une zone de soudure ou de fixation du fil 14 au conducteur résistif 4 par la branche 142,
- une zone de maintien transversal du fil 14 par les trois branches 144 et leur disposition relative.

Le conducteur résistif 4 étant ainsi maintenu, le tube 2 repose directement sur des encoches ménagées dans l'un des montants 18 du bâti du grille-pain, supprimant ainsi l'utilisation d'une perle. Ce montant comporte une forme permettant au tube de ne pas reposer sur le chant de la tôle formant ledit montant, afin d'éviter tout risque de fragilisation du tube sur la tôle.

Selon un premier mode de mise en oeuvre de l'invention, l'immobilisation du conducteur résistif 4 en translation est assurée à l'autre extrémité 20 de l'élément chauffant où l'extrémité 22 du conducteur résistif 4 est soudée ou intimement liée à un connecteur électrique 24. Ce dernier se prolonge à l'extérieur du tube, en passant à travers une perle 28. Il est ensuite immobilisé en translation par un vrillage 26 ou déformation après la perle 28. Cette perle est par ailleurs conformée de manière, d'une part à centrer le conducteur résistif 4 à cette extrémité du tube, et d'autre part à supporter et immobiliser le sous-ensemble sur une encoche ménagée dans l'un des montants 30 du bâti du grille-pain, montant sensiblement parallèle au montant 18. Pour cela, un crochet 32, solidaire du montant 30, bloque la perle 28 en translation dans les deux sens.

Selon un autre mode de réalisation de l'invention, la barrette 16 est rigide et liée à une carte électronique elle-même fixée sur le bâti, de sorte que l'élément chauffant se trouve immobilisé en translation, dans un sens par la zone de pli 148, et dans l'autre sens par la soudure à la barrette 16. La perle 28 ne sert alors qu'à éviter que le tube ne sorte de son logement.

Selon une autre variante de réalisation illustrée figure 5, la forme de la perle 40 pourrait être aménagée, par exemple en réalisant une gorge 42, permettant une immobilisation de la perle dans les deux sens de translation selon l'axe du tube, sur le montant 50 du bâti du grille-pain. Ceci permet de supprimer le crochet 32 de blocage illustré figure 1.

Il pourrait également être envisagé l'utilisation, à chaque extrémité du tube, d'un fil plié tel que précédemment décrit, en ménageant au moins un point de blocage entre l'un des fils et le montant correspondant du bâti du grille-pain, afin d'immobiliser l'élément chauffant sur le bâti du grille-pain.

Si nécessaire, on peut envisager que le fil rigide soit plié de telle sorte à présenter plus de trois branches jouxtant la paroi interne, ces branches étant alors régulièrement réparties le long de la périphérie interne du tube.

## Revendications

1. Elément chauffant (1) pour appareil de cuisson électrique comportant un tube (2) de section constante à l'intérieur duquel est logé un conducteur résistif spiralé (4), ledit tube (2) comportant au moins un moyen de stabilisation du conducteur à l'intérieur du tube (2) consistant en un fil métallique rigide (14) dont l'une des extrémités (142) est reliée, à l'intérieur du tube (2), à l'une des extrémités (12) du conducteur résistif (4), et dont l'autre extrémité (146) débouche à l'extérieur du tube (2), ledit fil (14) étant plié de telle manière à présenter au moins deux branches (144) parallèles au tube (2), **caractérisé en ce que** lesdites branches (144) jouxtent la paroi interne du tube (2).

2. Elément chauffant (1) selon la revendication précédente, **caractérisé en ce que** le fil métallique (14) est plié en présentant deux branches (144) jouxtant la paroi interne du tube (2), lesdites branches (144) étant disposées selon un diamètre du tube (2).

3. Elément chauffant (1) selon la revendication 1, **caractérisé en ce que** le fil métallique (14) est plié en présentant trois branches (144) jouxtant la paroi interne du tube (2), lesdites branches (144) étant disposées équidistantes les unes des autres.

4. Elément chauffant (1) selon l'une des revendications précédentes, **caractérisé en ce que** le fil (14) comporte, à l'extérieur du tube (2), une zone pliée (148) transversalement audit tube (2), ladite zone pliée (148) étant susceptible de prendre appui sur l'une des extrémités du tube (2), afin de bloquer le fil (14) dans un sens de translation selon l'axe du tube (2).

5. Elément chauffant (1) selon l'une des revendications précédentes, **caractérisé en ce qu'**il comporte, à chaque extrémité (12, 22) du conducteur résistif (4), un moyen de stabilisation dudit conducteur (4) à l'intérieur du tube (2).

6. Elément chauffant (1) selon l'une des revendications 1 à 4, **caractérisé en ce que** l'autre extrémité (22) du conducteur résistif (4) est liée à une extrémité d'un connecteur électrique (24) dont l'autre extrémité débouche, à l'extérieur du tube, à travers une perle (28) en étant immobilisée en translation par vrillage (26) ou déformation au delà de ladite perle (28).

7. Grille-pain comportant un bâti délimitant au moins une chambre de chauffe, ainsi que des éléments chauffants (1) s'étendant à l'intérieur dudit bâti, **caractérisé en ce que** au moins l'un des éléments chauffants (1) est conforme à l'une des revendications 1 à 6.

8. Grille-pain comportant un bâti délimitant au moins une chambre de chauffe, ainsi qu'au moins un élément chauffant (1) selon la revendication 6 s'étendant à l'intérieur dudit bâti, **caractérisé en ce que** ledit élément chauffant (1) est disposé sur des encoches prévues sur deux montants (18, 30) du bâti du grille-pain, l'un des montants (30) disposant d'un crochet (32) de retenue de la perle (28) utilisée.

9. Grille-pain selon l'une des revendications 7 ou 8, **caractérisé en ce que** l'extrémité (146) du fil (14) débouchant à l'extérieur du tube (2) est reliée au circuit d'alimentation électrique du conducteur résistif (4).

## Claims

1. A heater element (1) for an electric cooking appliance, the element comprising a tube (2) of constant section having housed therein a spiral-wound resistive conductor (4), said tube (2) including at least one means for stabilizing the conductor inside the tube (2), said means being constituted by a rigid wire (14) having one end (142) connected inside the tube (2) to one of the ends (12) of the resistive conductor (4) and having its other end (146) extending outside the tube (2), said wire (14) being folded in such a manner as to present at least two (144) branches that are parallel to the tube (2), the element being **characterized in that** said branches (144) are adjacent to the inside wall of the tube (2).

2. A heater element (1) according to the preceding claim, **characterized in that** wire (14) is folded to present two branches (144) adjacent to the inside wall of the tube (2), said branches (144) being disposed on a diameter of the tube (2).

3. A heater element (1) according to claim 1, **characterized in that** the wire (14) is folded to present three branches (144) adjacent to the inside wall of the tube (2), said branches (144) being disposed equidistantly from one another.

4. A heater element (1) according to any preceding claim, **characterized in that**, outside the tube (2), the wire (14) has a zone (148) folded transversely to said tube (2), said folded zone (148) being suitable for bearing against one of the ends of the tube (2) so as to block the wire (14) in one direction of movement in translation along the axis of the tube (2).

5. A heater element (1) according to any preceding claim, **characterized in that**, at each end (12, 22) of the resistive conductor (4), the element includes means for stabilizing said conductor (4) inside the tube.

6. A heater element (1) according to any one of claims 1 to 4, **characterized in that** the other end (22) of the resistive conductor (4) is connected to one end of an electrical connector (24) whose own other end extends outside the tube through a stopper (28), and being prevented from moving in translation by being twisted (26) or deformed beyond said stopper (28).

7. A toaster comprising a structure defining at least one heater chamber, together with heater elements (1) extending inside said structure, the toaster being **characterized in that** at least one of the heater elements (1) is in accordance with any one of claims 1 to 6.

8. A toaster comprising a structure defining at least one heater chamber, together with at least one heater element (1) according to claim 6 extending inside said structure, the toaster being **characterized in that** said heater element (1) is disposed on notches provided in two uprights (18, 30) of the toaster structure, one of the uprights (30) having a hook (32) for retaining the stopper (28) used.

9. A toaster according to claim 7 or claim 8, **characterized in that** the end (146) of the wire (14) extending outside the tube (2) is connected to the circuit for electrically powering the resistive conductor (4).

## Patentansprüche

1. Heizelement (1) für elektrisches Kochgerät, mit einem Rohr (2) mit konstantem Querschnitt, innerhalb dessen ein spiralförmiger resistiver Leiter (4) aufgenommen ist, wobei das Rohr (2) mindestens ein Mittel zum Stabilisieren des Leiters innerhalb des Rohrs (2) aufweist, das aus einem steifen Metalldraht (14) besteht, von dem das eine Ende (142) innerhalb des Rohrs (2) mit dem einen Ende (12) des resistiven Leiters (49 verbunden ist, und dessen anderes Ende (146) außerhalb des Rohrs (2) mündet, wobei der Draht (14) so umgebogen ist, dass es mindestens zwei zum Rohr (2) parallelen Zweige (144) aufweist, **dadurch gekennzeichnet, dass** die Zweige (144) an der Innenwand des Rohrs (2) anliegen.

2. Heizelement (1) nach dem vorhergehenden Anspruch, **dadurch gekennzeichnet, dass** der Metalldraht (14) so umgebogen ist, dass er zwei Zweige (144) aufweist, die an der Innenwand des Rohrs (2) anliegen, wobei die Zweige (144) gemäß einem Durchmesser des Rohrs (2) angeordnet sind.

3. Heizelement (1) nach Anspruch 1, **dadurch gekennzeichnet, dass** der Metalldraht (14) so umgebogen ist, dass er drei Zweige (144) aufweist, die an der Innenwand des Rohrs (2) anliegen, wobei die Zweige (144) im gleichen Abstand voneinander angeordnet sind.

4. Heizelement (1) nach einem der vorhergehenden Ansprüche, **dadurch gekennzeichnet, dass** der Draht (14) außerhalb des Rohrs (2) einen quer zum Rohr (2) umgebogenen Bereich (148) aufweist, wobei sich der umgebogene Bereich (148) an dem einen Ende des Rohrs (2) abstützen kann, um den Draht (14) in einer Verschieberichtung entlang der Achse des Rohrs (2) zu blockieren.

5. Heizelement (1) nach einem der vorhergehenden Ansprüche, **dadurch gekennzeichnet, dass** es an jedem Ende (12, 22) des resistiven Leiters (4) ein Mittel zum Stabilisieren des Leiters (4) innerhalb des Rohrs (2) aufweist.

6. Heizelement (1) nach einem der Ansprüche 1 bis 4, **dadurch gekennzeichnet, dass** das andere Ende (22) des resistiven Leiters (4) mit einem Ende eines elektrischen Verbinders (24) verbunden ist, dessen anderes Ende außerhalb des Rohrs durch eine Perle (28) hindurch mündet, wobei es translatorisch durch Verwindung (26) oder Verformung jenseits der Perle (28) festgelegt ist.

7. Toaster mit einem Gestell, das mindestens eine Heizkammer begrenzt, sowie Heizelementen (1), die sich innerhalb des Gestells erstrecken, **dadurch gekennzeichnet, dass** mindestens eines der Heizelemente (1) gemäß einem der Ansprüche 1 bis 6 ausgebildet ist.

8. Toaster mit einem Gestell, das mindestens eine Heizkammer begrenzt, sowie mindestens einem Heizelement (1) gemäß Anspruch 6, das sich innerhalb des Gestells erstreckt, **dadurch gekennzeichnet, dass** das Heizelement (1) an Einschnitten angeordnet ist, die an zwei Ständern (18, 30) des Toastergestells vorgesehen sind, wobei einer der Ständer (30) mit einem Haken (32) zum Halten der verwendeten Perle (28) versehen ist.

9. Toaster nach einem der Ansprüche 7 oder 8, **dadurch gekennzeichnet, dass** das außerhalb des Rohrs (2) mündende Ende (146) des Drahts (14) mit dem elektrischen Kreis zur Versorgung des resistiven Leiters (4) verbunden ist.
